# NEUE EUROPÄISCHE PATENTSCHRIFT

(11) **EP 1 613 188 B2**
(45) Veröffentlichungstag und Bekanntmachung des Hinweises auf die Entscheidung über den Einspruch: **11.11.2020**
(45) Hinweis auf die Patenterteilung: 30.11.2011
(21) Anmeldenummer: 04710801.4
(22) Anmeldetag: 13.02.2004
(51) Int. Cl.: A45D 27/46, B26B 19/38

(54) **SYSTEM AUS EINEM ELEKTRISCHEN TROCKENRASIERAPPARAT UND EINEM DIESEM ZUGEORDNETEN ELEKTRISCHEN REINIGUNGSGERÄT**
SYSTEM CONSISTING OF AN ELECTRICAL SHAVER AND AUXILIARY ELECTRICAL CLEANING DEVICE ASSIGNED THERETO
SYSTEME COMPOSE D'UN RASOIR ÉLECTRIQUE ET D'UN APPAREIL ÉLECTRIQUE DE NETTOYAGE AFFECTE A CE DERNIER

(30) Priorität: 12.04.2003 DE 10316935
(43) Veröffentlichungstag der Anmeldung: 11.01.2006
(73) Patentinhaber: Braun GmbH, 61476 Kronberg (DE)
(72) Erfinder: EICHHORN, Reinhold, 65510 Idstein (DE); GLEICH, Detlef, 61381 Friedrichsdorf (DE); HOTTENROTT, Sebastian, 65510 Idstein (DE); JUNK, Peter, 61389 Seelenberg (DE); KLEEMANN, Christof, 65760 Eschborn (DE); ODEMER, Michael, 61194 Niddatal-Assenheim (DE); POHL, THORSTEN, 63165 Mühlheim (DE); SCHWARZ, Tobias, 61389 Schmitten (DE); WOLF, Jürgen, 65830 Kriftel (DE)
(74) Vertreter: P&G Patent Germany
(86) Internationale Anmeldenummer: PCT/EP2004/001373
(87) Internationale Veröffentlichungsnummer: WO 2004/089152

(56) Entgegenhaltungen:
- EP-A- 0 601 232
- DE-A- 19 513 539
- US-A- 3 379 952
- US-A- 3 659 180
- US-A- 5 614 030
- US-A1- 2002 187 756
- US-B1- 6 424 118

## Beschreibung

Die Erfindung betrifft ein System nach dem Oberbegriff des Patentanspruches 1 und einen Trockenrasierapparat nach dem Oberbegriff des Patentanspruches 7.

Derartige Systeme können für diverse Anwendungsmöglichkeiten ausgebildet sein; beispielsweise können elektrische Haarschneidegeräte, elektrische Zahnbürsten oder elektrische Haushaltsgeräte als Elektrokleingeräte mit einem Zusatzgerät zum Zwecke der Ladung, Reinigung und/oder der Diagnose zusammenarbeiten.

Aus der DE 44 02 237 C1 ist eine Reinigungs- und Ladevorrichtung für einen Trockenrasierapparat bekannt. Diese dient dem Reinigen des Scherkopfes sowie der elektrischen Ladung der im Trockenrasierapparat angeordneten elektrischen Speicherzellen. Hierzu wird der Trockenrasierapparat mit seinem Scherkopf in ein Aufnahmeteil eingesetzt, welches anschließend mit einer Reinigungsflüssigkeit gefüllt wird. Die Reinigungsflüssigkeit löst Haarreste und am Scherkopf anhaftende Beläge, die dann zusammen mit der Reinigungsflüssigkeit wieder einem Flüssigkeitsbehälter zugeführt werden. Während des Reinigungsvorganges wird zur Steigerung der Reinigungswirkung der Trockenrasierapparat auch zeitweise in Betrieb gesetzt. Er ist hierzu mit der Reinigungsvorrichtung elektrisch verbunden. Durch diese Verbindung wird nicht nur elektrische Energie zum Betrieb und ggf. zur Aufladung der elektrischen Speicherzellen übertragen, sondern es können auch Informations- und Steuersignale zwischen den beiden Geräten ausgetauscht werden.

Die Kontaktierung des Trockenrasierers mit der Reinigungsvorrichtung erfolgt bei dem bekannten System über die Gerätesteckdose des Trockenrasierers, die mit den elektrischen Anschlüssen in der Reinigungsvorrichtung verbunden werden. Die Gerätesteckdose ist an dem dem Scherkopf gegenüberliegenden Ende des Gehäuses des Trockenrasierapparates angeordnet; sie dient aucht dem Anschluß eines Netzkabels. Die elektrischen Anschlüsse der Reinigungsvorrichtung sind im oberen Ende eines Kontaktdoms angeordnet, wo sie mittels eines Tasters in Richtung auf die Gerätesteckdose des Trockenrasierers bewegbar sind. Mit dessen Kontaktierung werden die elektrischen Anschlüsse von Rasthaken in dieser Position gehalten; der Trockenrasierapparat ist dann mit der Reinigungsvorrichtung elektrisch verbunden und mechanisch verriegelt. Dabei ist es nachteilig, daß der Aufbau der Reinigungsvorrichtung bzw. des Kontaktdomes sehr komplex und aufwendig in der Herstellung und Montage ist. Darüber hinaus kann es durch Lageabweichungen oder Fertigungstoleranzen zu Steck- oder Klemmproblemen während des Kontaktierens kommen. Dies erschwert dann ein exaktes leichtgängiges und damit komfortables Andocken des Trockenrasierapparates an das Reinigungsgerät mit sicherer elektrischer Kontaktierung.

Aus dem US 6,424,118 B1 ist ein Mobilfunkgerät bekannt, welches einen SIM-Kartenanschluß aufweist. Ein zugeschalteter Ladestecker besitzt zwei zusätzliche Vorrichtungen, welche ebenfalls SIM-Karten aufnehmen können.

Darüber hinaus sind auch als Ladevorrichtungen ausgebildete Zusatzgeräte für akkubetriebene Kleingeräte bekannt, die das elektrische Kleingerät entweder direkt galvanisch oder auch induktiv kontaktieren.

Elektrische Kleingeräte mit einer separaten Ladestation weisen allerdings den Nachteil auf, daß sie keinen Netzbetrieb zulassen, so daß bei einem entladenen Akku so lange auf die Benutzung verzichtet werden muß, bis der Ladevorgang abgeschlossen ist. Ein weiterer Nachteil besteht darin, daß auf längere Reisen stets das meist großvolumige und auch schwere Ladegerät mitgeführt werden muß, um den Betrieb bzw. die elektrische Energieversorgung des Kleingerätes sicherzustellen.

Der Erfindung liegt daher die Aufgabe zugrunde, ein eingangs beschriebenes System derart zu verbessern, daß es zum einen mit deutlich verringertem Aufwand herstellbar ist, und zum anderen eine extrem einfache und gleichzeitig komfortable Benutzung erlaubt. Darüber hinaus soll ein Einsatz des elektrischen Kleingerätes auch unabhängig vom Zusatzgerät ermöglicht werden.

Diese Aufgabe wird erfindungsgemäß durch die kennzeichnenden Merkmale der Patentansprüche 1 und 7 gelöst.

Vorteilhafterweise ist das zusätzliche elektrische Ankoppelmittel örtlich getrennt vom ersten Ankoppelmittel angeordnet, so daß eines der beiden Ankoppelmittel optimal für ein Andocken an das Zusatzgerät und das andere Ankoppelmittel für eine bestmögliche Benutzung des elektrischen Kleingerätes im Netzbetrieb positioniert werden kann.

Eine besonders komfortable, sichere und benutzerfreundliche Art des Andockens läßt sich realisieren, wenn beim Positionieren des elektrischen Kleingerätes in die Aufnahmevorrichtung des Zusatzgerätes eine automatische elektrische oder elektromagnetische Kontaktierung erfolgt.

Eine einfache und mit einem hohen Wirkungsgrad verbundene Kontaktierungsmöglichkeit sowohl für akku- als auch für netzbetriebene Geräte läßt sich dann realisieren, wenn das zusätzliche Ankoppelmittel eine elektrische Steckerverbindung in Form einer Gerätesteckdose ist.

Die ersten elektrischen Ankoppelmittel können als elektrische Kontaktelemente ausgebildet sein, was einen sehr geringen baulichen Aufwand bedeutet. Um dabei eine komfortable und auch sichere Kontaktierung zu realisieren, ist es von Vorteil, wenn die elektrischen Kontaktelemente mindestens eines der beiden Geräte federnd ausgebildet sind.

Alternativ können die ersten Ankoppelmittel auch als induktive Energie- und/oder Signalübertragungsmittel ausgebildet sein.

Ein Anwendungsgebiet der Erfindung besteht in einer Ausführung des elektrischen Kleingerätes als Trockenrasierer mit einem Scherkopf und des Zusatzgerätes als Reinigungs- und Ladegerät zum Reinigen des Scherkopfes und zum Laden der Energiespeicherzelle des Trockenrasierers.

Dabei ist es von besonderem Vorteil, wenn ein Trockenrasierer, der in einem solchen System Verwendung findet, derart ausgestaltet ist, daß dessen erste Ankoppelmittel nahebei oder unmittelbar im Bereich des Scherkopfes und das zusätzliche Ankoppelmittel an dem dem Scherkopf gegenüberliegenden Ende des Gehäuses des Trockenrasierers angeordnet ist.

Weitere Ziel, Merkmale, Vorteile und Anwendungsmöglichkeiten der vorliegenden Erfindung ergeben sich aus der nachstehenden Beschreibung der Ausführungsbeispiele.

Hierzu ist in der einzigen Figur in schematischer und stark vereinfachter Darstellung ein Trockenrasierapparat in einer zugehörigen Reinigungs- und Ladevorrichtung dargestellt.

Die Zeichnung zeigt einen Trockenrasierapparat 1 mit einem Scherkopf 2, der kopfüber - also mit dem Scherkopf nach unten - in die Aufnahmevorrichtung 3 des Reinigungs- und Ladegerätes 4 eingesetzt ist. Innerhalb der Aufnahmevorrichtung kann der Scherkopf 2 in an sich bekannter Weise mittels einer Reinigungsflüssigkeit gereinigt werden. Hierzu umfaßt das Reinigungs- und Ladegerät 4 einen Flüssigkeitsbehälter und entsprechende Mittel für den Flüssigkeitstransport. Diese Mittel sowie die zugehörigen Antriebe und deren elektrische Versorgung sind der Übersichtlichkeit wegen zeichnerisch nicht dargestellt. Auch eine ggf. vorgesehene Vorrichtung zum Trocknen des Scherkopfes ist in der Zeichnung nicht dargestellt.

Das Reinigungs- und Ladegerät 4 dient darüber hinaus auch dem Aufladen der elektrischen Speicherzellen des Trockenrasierapparates 1, falls es sich um ein Akku betriebenes Gerät handelt. Eine weitere Funktion des Reinigungs- und Ladegerätes 4 ist die des Aufbewahrens des Trockenrasierapparates 1, er dient also auch als Gerätehalter, der optional an einer Wand befestigt werden kann.

Die Aufnahmevorrichtung 3 ist wannenförmig ausgebildet, wobei die rückwärtige Wand 5 etwas höher ausgebildet ist als die Vorderwand 6. Die rückwärtige Wand 5 dient auch der Anlage des in der Seitenansicht dargstellten Trockenrasierapparates 1. Das Reinigungs- und Ladegerät 4 besitzt einen als Gerätesteckdose ausgebildeten elektrischen Anschluß 7, über den es mit elektrischer Spannung aus dem Stromnetz versorgt werden kann. Die elektrische Kontaktierung zwischen dem Trockenrasierapparat 1 und dem Reinigungs- und Ladegerät 4 erfolgt über zwei Kontaktknöpfe 8, welche in der rückwärtigen Wand 5 des Reinigungs- und Ladegerätes 4 angeordnet sind und zwei korrespondierende Kontaktelemente 9, die in einer der breiten Seiten, also der Vorder- oder Rückseite, des Trockenrasierapparates 1 integriert sind. Sowohl die Kontaktknöpfe 8 als auch die Kontaktelemente 9 sind ballig ausgeführt. Dadurch vereinfacht sich das Einsetzen des Trockenrasierapparates 1 in das Reinigungs- und Ladegerät 4, die Gefahr eines Verhakens wird dadurch vermieden. Die Kontaktknöpfe 8 sind in der Wand mittels der Druckfeder 10 in Richtung auf den Trockenrasierapparat 1 elastisch vorgespannt und somit federnd gelagert. Jeder Kontaktknopf 8 weist einen umlaufenden Kragen 11 auf, der ihn gegen ein Herausfallen sichert. Ist kein Trockenrasierapparat die Aufnahmerichtung 3 eingesetzt, so liegt dieser Kragen 11 belastet durch die Druckfeder 10 an der Wand 5 an. Beim Einsetzen des Trockenrasierapparates 1 wird mit der Beaufschlagung durch das Kontaktelement 9 der jeweils zugeordnete Kontaktknopf 8 etwas in die Wand 5 hineingedrückt, durch die elastische Vorspannung ist eine korrekte elektrische Kontaktierung stets sichergestellt.

Über diese elektrische Kontaktstelle werden zum einen Steuersignale sowie Informationen zwischen dem Trockenrasierapparat und dem Reinigungs- und Ladegerät übermittelt, beispielsweise können Informationen über den Gerätetyp, den Verschmutzungszustand und die Häufigkeit und Dauer der Benutzung sowie auch Signale zum Steuern des Reinigungsprozesses übermittelt werden. Darüber hinaus dient die elektrische Kontaktierung auch der Energieübertragung zum Laden von elektrischen Speicherzellen, die im Trockenrasierapparat 1 integriert sind, sofern dieser für den Akkubetrieb vorgesehen ist.

Durch die offene, wannenförmige Ausführung der Aufnahmevorrichtung 3, und das Fehlen jeglicher Hindernisse, wie beispielsweise eines Kontaktierungsarmes, läßt sich der Trockenrasierapparat 1 sehr einfach und komfortabel in das Reinigungs- und Ladegerät 4 einsetzen. Das Reinigungs- und Ladegerät läßt sich daher auch in sehr kompakter Bauform ausbilden. Die elektrische Kontaktierung erfolgt automatisch nach der Ablage in der Aufnahmevorrichtung 3 und dem Anlehnen des Trockenrasierapparates 1 an die rückwärtige Wand 5.

Um auch unabhängig vom Reinigungs- und Ladegerät 3 dem Trockenrasierapparat 1 betreiben (beispielsweise wenn es sich um ein reines Netzgerät handelt) oder auch Laden zu können, ist der Trockenrasierapparat an seinem dem Scherkopf 2 gegenüberliegenden Ende 12 mit einer Gerätesteckdose 13 versehen, über die er mit einem Netzkabel elektrisch kontaktiert werden kann. Vorzugsweise entspricht diese Gerätesteckdose 13 dem elektrischen Anschluß 7 des Reinigungs- und Ladegerätes 4, so daß ein und dasselbe Netzkabel sowohl zum Betrieb des Reinigungs- und Ladegerätes 4, als auch für den Betrieb des Trockenrasierapparates 1 selbst verwendet werden kann.

Selbstverständlich kann gemäß einer zeichnerisch nicht dargestellten Ausführung statt der galvanischen Kontaktelemente 9 und den Kontaktknöpfen 8 auch eine elektrische Ankoppelung zwischen dem Trockenrasierapparat 1 und dem Reinigungs- und Ladegerät 4 über induktive Mittel erfolgen, so daß dann sowohl im Trockenrasierapparat 1 als auch im Reinigungs- und Ladegerät 4 jeweils an sich bekannte Spulenanordnungen vorgesehen sind.

## Patentansprüche

1. System aus einem elektrischen Trockenrasierapparat (1) mit einem Scherkopf (2) und einem diesem zugeordneten elektrischen Reinigungs- und Ladegerät (4) mit einer Aufnahmeeinrichtung (3) für den Scherkopf (2) zur Reinigung mittels einer Reinigungsflüssigkeit und zum Laden einer Energiequelle des elektrischen Trockenrasierapparates (1), wobei die beiden Geräte jeweils mit korrespondierenden ersten elektrischen und/oder elektromagnetischen Ankoppelmitteln (8, 9) zur Übertragung von Energie und Information versehen sind, **dadurch gekennzeichnet, daß** der elektrische Trockenrasierapparat (1) mindestens ein zusätzliches derartiges Ankoppelmittel (13) aufweist, das als elektrische Steckverbindung in Form einer Gerätesteckdose zum Laden der Energiequelle des Trockenrasierapparates (1) ausgebildet ist und dass die ersten elektrischen und/oder elektromagnetischen korrespondierenden Ankoppelmittel (8, 9) der beiden Geräte zur Übertragung von Energie zum Laden der Energiequelle des Trockenrasierapparates (1) vorgesehen sind.

2. System nach Anspruch 1, **dadurch gekennzeichnet, daß** das zusätzliche Ankoppelmittel (13) des Trockenrasierapparates (1) örtlich getrennt von dessen ersten Ankoppelmittel (9) angeordnet ist.

3. System nach einem der vorhergehenden Ansprüche, **dadurch gekennzeichnet, daß** die ersten Ankoppelmittel (8, 9) beim Positionieren des elektrischen Trockenrasierapparates (1) in die Aufnahmevorrichtung (3) des elektrischen Reinigungsgerätes (4) automatisch ankoppeln.

4. System nach einem der vorhergehenden Ansprüche, **dadurch gekennzeichnet, daß** die ersten elektrischen Ankoppelmittel (8, 9) elektrische Kontaktelemente sind.

5. System nach Anspruch 4, **dadurch gekennzeichnet, daß** mindestens eines der elektrischen Kontaktelemente (8, 9) federnd ausgebildet ist.

6. System nach einem der Ansprüche 1 bis 3, **dadurch gekennzeichnet, daß** die ersten Ankoppelmittel als induktive Energie- und/oder Signalübertragungsmittel ausgebildet sind.

7. Elektrischer Trockenrasierapparat (1) mit einem Scherkopf (2) zur Verwendung mit einem zugeordneten elektrischen Reinigungs- und Ladegerät (4) zum Laden einer Energiequelle des elektrischen Trockenrasierapparates (1) und mit einer Aufnahmeeinrichtung (3) für den Scherkopf (2) zur Reinigung mittels einer Reinigungsflüssigkeit, wobei die beiden Geräte (1,4) jeweils mit korrespondierenden ersten elektrischen und/oder elektromagnetischen Ankoppelmitteln (8, 9) zur Übertragung von Energie und Information versehen sind, **dadurch gekennzeichnet dass** der elektrische Trockenrasierapparat (1) mindestens ein zusätzliches derartiges Ankoppelmittel (13) aufweist, das als elektrische Steckverbindung in Form einer Gerätesteckdose zum Laden der Energiequelle des Trockenrasierapparates (1) ausgebildet ist, dass das erste elektrische und/oder elektromagnetische Ankoppelmittel (9) des Trockenrasierapparats (1) nahebei oder unmittelbar im Bereich des Scherkopfes (2) und das zusätzliche elektrische Ankoppelmittel (13) am dem . Scherkopf (2) gegenüberliegenden Ende des Gehäuses des Trockenrasierapparates (1) angeordnet ist und dass die ersten elektrischen und/oder elektromagnetischen korrespondierenden Ankoppelmittel (8, 9) der beiden Geräte zur Übertragung von Energie zum Laden der Energiequelle des Trockenrasierapparates (1) vorgesehen sind.

## Claims

1. System comprising an electric dry shaver (1) with a shaving head (2) and an electric cleaning and charging device (4) associated therewith, with a receiving unit (3) for the shaving head (2) for cleaning by means of a cleaning fluid and for charging an energy source of the electric dry shaver (1), wherein the two devices are each provided with corresponding first electric and/or electromagnetic coupling means (8, 9) for transmitting energy and information, **characterized in that** the electric dry shaver (1) has at least one additional coupling means (13) of this kind, which is constructed as an electric plug connection in the form of an appliance socket for charging the power source of the dry shaver (1), and that the first electric and/or electromagnetic corresponding coupling means (8, 9) of the two appliances are provided for transmitting power for charging the power source of the dry shaver (1).

2. System according to claim 1, **characterized in that** the additional coupling means (13) of the dry shaver (1) is arranged locally separate from its first coupling means (9).

3. System according to one of the preceding claims, **characterized in that** the first coupling means (8, 9) automatically couple when the electric dry shaver (1) is positioned in the receiving unit (3) of the electric cleaning device (4).

4. System according to any one of the preceding claims, **characterized in that** the first electrical coupling means (8, 9) are electrical contact elements.

5. System according to claim 4, **characterized in that** at least one of the electrical contact elements (8, 9) is designed to be resilient.

6. System according any one of claims 1 to 3, **characterized in that** the first coupling means are designed as inductive energy and/or signal transmission means.

7. Electric dry shaver (1) comprising a shaving head (2) for use with an associated electric cleaning and charging device (4) for charging a power source of the electric dry shaver (1), and receiving unit (3) for the shaving head (2) for cleaning by means of a cleaning liquid, wherein the two devices (1, 4) are each provided with corresponding first electrical and/or electromagnetic coupling means (8, 9) for the transmission of energy and information, **characterized in that** the electrical dry shaver (1) has at least one additional such coupling means (13), which is designed as an electrical plug connection in the form of an appliance socket for charging the energy source of the dry shaver (1), **in that** the first electrical and/or electromagnetic coupling means (9) of the dry shaver (1) is arranged near or directly in the area of the shaving head (2) and the additional electrical coupling means (13) is arranged at the end of the housing of the dry shaver (1) opposite the shaving head (2), and **in that** the first electrical and/or electromagnetic corresponding coupling means (8, 9) of the two devices are provided for transmitting energy for charging the power source of the dry shaver (1).

## Revendications

1. Système composé d'un rasoir (1) électrique comportant une tête de rasage (2) et d'un appareil électrique de nettoyage et de charge (4) affecté à ce dernier, comportant un dispositif de réception (3) destiné à la tête de rasage (2) pour nettoyer au moyen d'un liquide de nettoyage et pour charger une source énergétique du rasoir (1) électrique, dans lequel les deux appareils sont respectivement pourvus d'un premier moyen de couplage électrique et/ou électromagnétique (8, 9) correspondant pour transmettre de l'énergie et des informations, **caractérisé en ce que** ledit rasoir électrique (1) comprend au moins un moyen de couplage supplémentaire (13), lequel est conçu comme un raccordement enfichable électrique sous la forme d'une prise de branchement d'appareil pour charger la source énergétique du rasoir (1) et **en ce que** le premier moyen de couplage correspondant électrique et/ou électromagnétique (8, 9) correspondant des deux appareils est destiné à transmettre de l'énergie pour charger la source d'énergie du rasoir (1).

2. Système selon la revendication 1, **caractérisé en ce que** le moyen de couplage supplémentaire (13) du rasoir (1) est disposé localement séparé de son premier moyen de couplage (9).

3. Système selon la revendication 1, **caractérisé en ce que** les premiers moyens de couplage (8, 9) s'accouplent automatiquement lors du positionnement du rasoir électrique (1) dans le dispositif de réception (3) de l'appareil électrique de nettoyage (4).

4. Système selon l'une quelconque des revendications précédentes, **caractérisé en ce que** les premiers moyens de couplage (8, 9) électriques sont des éléments de contact électriques.

5. Système selon la revendication 4, **caractérisé en ce qu'**au moins un des éléments de contact (8, 9) électriques est conçu de manière élastique.

6. Système selon l'une quelconque des revendications 1 à 3, **caractérisé en ce que** les premiers moyens de couplage sont conçus sous la forme de moyens inductifs de transmission d'énergie et/ou de signaux.

7. Rasoir électrique (1) comprenant une tête de rasage (2) destinée à l'utilisation avec un appareil électrique de nettoyage et de charge (4) affecté pour charger une source énergétique du rasoir électrique (1) et un dispositif de réception (3) destiné à la tête de rasage (2) pour nettoyer au moyen d'un liquide de nettoyage, dans lequel les deux appareils (1, 4) sont respectivement pourvus de premiers moyens de couplage électrique et/ou électromagnétique (8, 9) correspondant pour transmettre de l'énergie et des informations, **caractérisé en ce que** ledit rasoir (1) électrique comprend au moins un moyen de couplage (13) supplémentaire, lequel est conçu comme un raccordement électrique sous la forme d'une prise de branchement d'appareil pour charger la source énergétique du rasoir (1), **en ce que** le premier moyen de couplage électrique et/ou électromagnétique (9) du rasoir (1) est disposé à proximité ou directement dans la zone de la tête de rasage (2) et le moyen de couplage électrique supplémentaire (13) est disposé à l'extrémité du boîtier du rasoir (1) opposée à la tête de rasage (2), et **en ce que** les premiers moyens de couplage électrique et/ou électromagnétique (8, 9) correspondants des deux appareils de transmission d'énergie sont situés pour charger la source énergétique du rasoir (1).
